# EUROPÄISCHE PATENTSCHRIFT

(11) **EP 2 061 612 B1**
(45) Veröffentlichungstag und Bekanntmachung des Hinweises auf die Patenterteilung: **05.10.2011**
(21) Anmeldenummer: 07785864.5
(22) Anmeldetag: 28.06.2007
(51) Int. Cl.: B22D 37/00, C21C 5/50

(54) **VERFAHREN ZUM ABGIEßEN VON SCHMELZE AUS EINEM KIPPBAREN METALLURGISCHEN GEFÄß SOWIE ANLAGE ZUR DURCHFÜHRUNG DES VERFAHRENS**
METHOD FOR POURING MELT FROM A TILTABLE METALLURGIC VESSEL AND SYSTEM FOR PERFORMING THE METHOD
PROCÉDÉ DE COULÉE DE FONTE D'UN RÉCIPIENT MÉTALLURGIQUE POUVANT ÊTRE BASCULÉ AINSI QU'INSTALLATION DE RÉALISATION DU PROCÉDÉ

(30) Priorität: 13.09.2006 AT 15242006
(43) Veröffentlichungstag der Anmeldung: 27.05.2009
(73) Patentinhaber: Siemens VAI Metals Technologies GmbH, 4031 Linz (AT)
(72) Erfinder: FLEISCHANDERL, Johann, 4271 St. Oswald (AT)
(74) Vertreter: Maier, Daniel Oliver
(86) Internationale Anmeldenummer: PCT/EP2007/005719
(87) Internationale Veröffentlichungsnummer: WO 2008/031469

(56) Entgegenhaltungen:
- EP-A- 0 240 128
- EP-A- 0 340 711
- DE-A1- 2 631 015
- DE-A1- 3 532 763
- DE-B- 1 235 520
- US-A- 3 533 612
- US-A1- 2003 004 602

## Beschreibung

Die Erfindung betrifft ein Verfahren zum Abgießen von Schmelze, insbesondere Schlackenund/oder Stahlschmelze, aus einem kippbaren metallurgischen Gefäß, insbesondere einem Stahlwerkskonverter, in ein Aufnahmegefäß, insbesondere eine Pfanne oder einen Schlackenkübel, sowie eine Anlage zur automatischen Durchführung des Verfahrens.

Ein Verfahren dieser Art ist aus der WO 03/004198 A2 bekannt. Hierbei wird in ein unterhalb eines Abstichloches eines Stahlwerkskonverters in Stellung gebrachtes Aufnahmegefäß Stahlschmelze abgegossen, wobei zahlreiche für den Abstich relevante Parameter berücksichtigt werden, wie beispielsweise der Kippwinkel des Stahlwerkskonverters, der Ausmauerungszustand des Abstichloches, der Ausmauerungszustand des Stahlwerkskonverters, das Chargenvolumen, die Abstichzeit, die chemischen Zusammensetzungen des Stahles und der Schlacke, die Temperatur derselben, etc., und wobei der Kippwinkel des Stahlwerkskonverters in Abhängigkeit dieser Parameter eingestellt wird. Unabhängig davon befindet sich das Aufnahmegefäß senkrecht unterhalb des Abstichloches des Konverters. Die Schmelzenbadspiegel des Konverters und des Aufnahmegefäßes werden ständig beobachtet.

Zum Abgießen von Schmelzen in eine Gießform ist es bekannt (DE 26 31 015 A1), den Kippwinkel einer kippbaren Gießpfanne in Abhängigkeit von der Position der Gießform einzustellen, wobei der Gießstrahl aus dem Mund der Gießpfanne austritt und stets seine Position, d.h. seine Lage im Raum, beibehält. Die Gießform ist mit einer Schmelzenspiegelmesseinrichtung ausgestattet, sodass ein Überfließen der Gießform vermieden werden kann.

Aus der EP 0 240 128 B1 ist eine Gießmaschine mit einem induktiv beheizbaren kippbaren Schmelzenofen bekannt, wobei der Schmelzenofen kippbar ist und eine in die Schmelze einlangende und die Schmelze aufnehmende Gießform zwecks Konstanthaltung des Eintauchgrades und damit des Füllgrades der Gießform in Abhängigkeit der Höhe des Schmelzenbadspiegels in die Schmelze eintauchbar bzw. der Kippwinkel des Schmelzenofens änderbar ist.

Aus der DE 35 32 763 A1 ist es bekannt, aus einer kippbaren Gießpfanne Schmelze in eine unmittelbar zur Gießpfanne in Stellung gebrachte Gießform abzugießen, wobei der Schmelzenbadspiegel in der Gießform beobachtet wird und in Abhängigkeit davon der Kippwinkel der Gießpfanne gesteuert wird. Eine ähnlich ausgeführte Gießmaschine ist aus der DE 12 35 520 A1 bekannt.

Die Erfindung stellt sich die Aufgabe, ein Verfahren der eingangs beschriebenen Art dahingehend weiterzuentwickeln, dass das Abgießen vollkommen automatisiert durchgeführt werden kann, wobei ein sich während des fortschreitenden Kippens des metallurgischen Gefäßes ändernder Gießstrahl optimal in das Aufnahmegefäß gelangt.

Diese Aufgabe wird erfindungsgemäß durch die Kombination folgender Merkmale gelöst:
- Feststellen der Kippposition des metallurgischen Gefäßes, in der die abzugießende Schmelze aus dem metallurgischen Gefäß in Form eines Gießstrahls austritt,
- Ermitteln der Lage des sich aus der festgestellten Kippposition des metallurgischen Gefäßes ergebenden Gießstrahls,
- Inpositionbringen des Aufnahmegefäßes zum Aufnehmen des aus dem metallurgischen Gefäß entsprechend der festgestellten Kippposition sich ergebenden Gießstrahls und nach Beginn des Abgießens,
- Nachführen des Aufnahmegefäßes entsprechend dem sich in Abhängigkeit des sich mit fortschreitendem Abgießen ändernden Kippwinkels des metallurgischen Gefäßes ändernden Gießstrahl.

Die Höhe des Badspiegels im metallurgischen Gefäß kann direkt oder indirekt bestimmt werden; direkt durch eine Badspiegelmesseinrichtung und indirekt dadurch, dass vor dem Feststellen der Kippposition die Höhe des Badspiegels im metallurgischen Gefäß festgestellt wird durch Errechnen aufgrund des Innenvolumens des metallurgischen Gefäßes und des Gewichts der Schmelze bzw. der Schmelzen, wobei im letzteren Fall vorzugsweise vor dem Füllen des metallurgischen Gefäßes das Innenvolumen des metallurgischen Gefäßes mittels eines Laserscanners vermessen wird.

Erfolgt das Messen des Badspiegels im metallurgischen Gefäß mittels einer Badspiegelmesseinrichtung, werden der Winkel zwischen einem Messstrahl der Messeinrichtung und dem Badspiegel und die Entfernung des Badspiegels von der Messeinrichtung vermessen.

Ein Verfahren zum Abstich von Stahl aus einem Stahlwerkskonverter ist dadurch gekennzeichnet, dass zum Abgießen von Stahlschmelze aus einem Stahlwerkskonverter der Badspiegel der Schlackenschmelze eruiert wird, wobei die Kippposition des metallurgischen Gefäßes zum Abgießen der Stahlschmelze unter Berücksichtigung des Badspiegels der Schlackenschmelze derart bestimmt wird, dass der Badspiegel der Schlackenschmelze für die Kippposition des Stahlwerkskonverters beim Abstich der Stahlschmelze sich in einem Sicherheitsabstand vom Konvertermund des Stahlwerkskonverters befindet.

Vorzugsweise wird das metallurgische Gefäß während des Abgießens von Schmelze kontinuierlich gekippt.

Erfolgt das Kippen des metallurgischen Gefäßes sehr langsam, kann zur Vermeidung eines Überhitzens der Antriebsmotoren das metallurgische Gefäß auch schrittweise gekippt werden.

Die einzelnen durchzuführenden Schritte beim Abgießen werden zweckmäßig automatisiert mit Hilfe einer Computersteuerung durchgeführt, ebenso das Aufrichten des metallurgischen Gefäßes nach dem Aufgießen.

Für die Zugabe eines Zuschlagstoffes in das Aufnahmegefäß ist eine Zugabeschurre vorgesehen, die entsprechend dem sich in Abhängigkeit des sich mit fortschreitendem Abgießen ändernden Kippwinkels des metallurgischen Gefäßes ändernden Gießstrahl und/oder dem nachgeführten Aufnahmegefäß nachgeführt wird.

Eine Anlage zur Durchführung des erfindungsgemäßen Verfahrens ist gekennzeichnet durch die Kombination folgender Merkamale:
- ein metallurgisches Gefäß, ausgestattet mit einer Positionsmesseinrichtung zum Messen des Kippwinkels und einer zugehörigen Steuerung zum Kippen des metallurgischen Gefäßes,
- ein Aufnahmegefäß, fahrbar in Richtung der Kippebene des metallurgischen Gefäßes, mit einer Positionsmesseinrichtung und einer zugehörigen Steuerung zum Verfahren des Aufnahmegefäßes,
- eine Messeinrichtung zur direkten oder indirekten, vorzugsweise kontinuierlichen Erfassung des Badspiegels der Schmelze in dem metallurgischen Gefäß, sowie gegebenenfalls durch eine
- Einrichtung zur Erkennung von Abstichende, Beginn Schlackenabstich und Reststahl.

Für die Zugabe eines Zuschlagstoffes ist eine Zugabeschurre vorgesehen, die mit einer Positionsmesseinrichtung zum Messen der Position und einer zugehörigen Steuerung zum Positionieren der Zugabeschurre in Abhängigkeit der Lage des Gießstrahles und/oder der Lage des Aufnahmegefäßes ausgestattet ist.

Erfolgt die Erfassung des Badspiegels indirekt, ist eine Wägeeinrichtung für das Aufnahmegefäß vorgesehen.

Die Erfindung ist nachfolgend anhand eines Ausführungsbeispiels, das in der Zeichnung dargestellt ist, näher erläutert. Die Figuren 1 bis 4 zeigen in schematischer Darstellung unterschiedliche Kipppositionen eines Stahlwerkkonverters beim Abgießen von Stahlschmelze und beim nachfolgenden Abgießen von Schlackenschmelze.

Ein Stahlwerkskonverter 1 ist in üblicher Weise in einem Tragring 2 befestigt, welcher Tragring 2 über zwei diametral einander gegenüberliegende und eine Drehachse 3 definierende Tragzapfen 4 in am Fundament angeordneten Lagern kippbar ist, und zwar mittels eines nicht näher dargestellten elektrischen Antriebs.

Unterhalb des Stahlwerkskonverters 1 ist ein Pfannenwagen 5 zur Aufnahme von Stahlschmelze 6 in eine Pfanne 7 und weiters auch ein Schlackenwagen 8 zur Aufnahme von Schlackenschmelze 9 in einen Schlackenkübel 10 in der Symmetrie-Kippebene des Stahlwerkskonverters 1 verfahrbar, und zwar ebenfalls jeweils mittels eines elektrischen Antriebs.

Seitlich des Stahlwerkskonverters 1 ist eine mit einer Kühlung versehene Schmelzenbadspiegel-Messeinrichtung 11 vorgesehen, und zwar ebenfalls in der Symmetrie-Kippebene. Mit dieser Messeinrichtung 11 wird das Innere des Stahlwerkskonverters 1 anvisiert, und es lässt sich die Schmelzenbadspiegelhöhe 12, sobald beim Kippen des Stahlwerkskonverters 1 der Konvertermund 13 des Stahlwerkskonverters 1 gegen die Messeinrichtung 11 gerichtet ist, ermitteln, und zwar durch Messen des Winkels 14 zwischen einem Messstrahl 15 der Messeinrichtung 11 und dem Badspiegel 16 und der Entfernung des Badspiegels 16 von der Messeinrichtung 11. Die Messeinrichtung 11 kann beispielsweise mittels eines Laserstrahls oder auch mittels Radar arbeiten.

Die Kippposition des Stahlwerkskonverters 1 ist mittels einer in Stahlwerken üblich vorhandenen Positionsmesseinrichtung feststellbar. Desgleichen sind auch die Positionen der unterhalb des Stahlwerkskonverters verfahrbaren Aufnahmegefäße, also der Pfanne 7 sowie des Schlackenkübels 10, mittels üblicher, nicht näher dargestellter,
Positionsmesseinrichtungen feststellbar. Sowohl der Kippantrieb des Stahlwerkskonverters 1 als auch der Fahrantrieb des Pfannenwagens 5 und auch des Schlackenwagens 8 sind mit Steuerungen zum genauen Positionieren ausgestattet.

Anstelle der Messeinrichtung 11 kann der aktuelle Stand des Badspiegels 16 in Abhängigkeit des Kippwinkels des Stahlwerkskonverter 1 auch auf Basis der aktuellen Konvertergeometrie (hier ist der Ausmauerungszustand gemeint) und der Chargengröße errechnet werden. Hierfür wird während des Abstichs laufend die aktuelle Menge der abgegossenen Stahlschmelze 6 mittels Wägeeinrichtungen zum Abwägen des Gesamtgewichtes der Aufnahmegefäße 7 erfasst. Auf Basis des errechneten Konverterinhalts und der gegebenen Konvertergeometrie kann somit laufend der aktuelle Stand des Badspiegels 16 errechnet werden.

Der automatische Abgießvorgang läuft wie folgt ab: Er wird vom Operator gestartet. Der Stahlwerkskonverter 1 wird automatisch in Richtung Abgießen von Stahlschmelze 6 gekippt, wobei kontinuierlich der aktuelle Badspiegel 16 erfasst wird, und zwar nach einer der beiden oben beschriebenen Methoden entweder aus der Entfernung des Badspiegels 16 von der Messeinrichtung 11 und aus dem Winkel 14, den der Badspiegel 16 mit dem Messstrahl 15 der Messeinrichtung 11 einschließt, oder durch Volums- und Gewichtsmessungen.

Ein maximal möglicher Badspiegel 16 ergibt sich durch die tiefste Kante 13' des Konvertermundes 13. Eine Tabelle mit den Daten für den maximalen Badspiegel 16 in Anhängigkeit des Kippwinkels des Stahlwerkskonverters 1 ist im Steuerungssystem hinterlegt und kann im Zuge der IBN anlagenspezifisch angepasst werden. Um ein Auskippen von Schmelze über den Konvertermund 13 zu vermeiden, wird der maximal mögliche Badspiegel um einen einstellbaren Wert reduziert und der Abgießregelung als Badspiegelsollwert vorgegeben. Das heißt mit anderen Worten: es wird ein Sicherheitsabstand des Badspiegels 16 von der tiefsten Kante 13' des Konvertermundes 13 eingehalten.

Aus den aktuellen Daten wird die Kippposition des Stahlwerkskonverters 1, in der abzugießende Stahlschmelze 6 aus dem Stichloch 17 in Form eines Gießstrahls 18 austritt, errechnet. Daraus ergibt sich eine bestimmte Lage des sich aus der festgestllten Kippposition ergebenden Gießstrahls 18, welche Lage das Inpositionbringen des Aufnahnmegefäßes 7 zum Aufnehmen der Stahlschmelze 6 veranlasst, und zwar computergesteuert. Sodann wird der Stahlwerkskonverter 1 in die Position Abstichbeginn gekippt (vgl. Fig. 1), der Kippwinkel liegt beim dargestellten Ausführungsbeispiel bei 51°.

Zum kontinuierlichen Abgießen der Stahlschmelze 6 wird der Stahlwerkskonverter 1 sodann computergesteuert weitergekippt und das Aufnahmegefäß, d.h. die Pfanne 7, wird entsprechend dem sich ändernden Gießstrahl 18 computergesteuert nachgeführt, wobei die Lage des Gießstrahls 18 entsprechend dem Kippwinkel des Stahlwerkskonverters 1 ebenfalls computergesteuert errechnet wird, und zwar solange, bis das Abgießen der Stahlschmelze 6 beendet ist. Dies ist beim dargestellten Ausführungsbeispiel in Fig. 2 veranschaulicht, der Kippwinkel des Stahlwerkskonverters beträgt 96,7°.

Zum Ende des Abgießens der Stahlschmelze 6 wird das Stichloch 17 verschlossen, beispielweise mit einer Verschlusseinrichtung mit einem Verschlusskörper, der von einer Warteposition in eine Schließposition gebracht werden kann, wie dies in der EP 1 054 068 A2 beschrieben ist.

Der Zusammenhang zwischen Kippwinkel des Stahlwerkskonverters 1 und Lage des Gießstrahles 18 bzw. Lage des Pfannenwagens 5 ist fix im Automatisierungssystem hinterlegt und wird anlagenspezifisch angepasst.

Während des Abgießens des Stahlschmelze 6 kann mittels einer Zugabeschurre 19 in Abhängigkeit des Konverterkippwinkels des Stahlwerkskonverters 1 bzw. in Abhängigkeit der Position des Pfannenwagens 5 Zuschlagstoff in die Pfanne 7 eingebracht werden. Die Position der Zugabeschurre 19 wird ebenfalls mittels eines kontinuierlichen Positionsmesssystems erfasst und entsprechend der Position des Aufnahmegefäßes 7 automatisch positioniert. Der Start der Zugabe von Zuschlagstoffen erfolgt entweder automatisch oder durch den Operator.

Anschließend erfolgt das Abgießen der Schlackenschmelze 9 über den Konvertermund 13, und zwar ebenfalls automatisch. Es wird vom Operator gestartet, wonach der Stahlwerkskonverter 1 automatisch in Richtung Schlackenabstich gekippt wird. Wird die Position Beginn Schlackenabstich erreicht (vgl. Fig. 3, Kippwinkel -100°), wird der Stahlwerkskonverter 1 solange mit minimaler Geschwindigkeit weitergekippt, bis über den Tiegelmund Schlackenschmelze 9 in den Schlackenkübel 10, der zuvor in Stellung gebracht wurde, fließt. Auch während dieses Vorgangs wird der Schlackenwagen 8 in Abhängigkeit des Konverterkippwinkels automatisch positioniert. Der Zusammenhang zwischen Kippwinkel und Schlackenwagen 8 ist ebenfalls fix im Automatisierungssystem hinterlegt und wird ebenfalls anlagenspezifisch angepasst. Ein Schlackenerkennungssystem erkennt das Ausfließen der Schlackenschmelze 9.

Ab diesem Zeitpunkt übernimmt die Abstichregelung die Steuerung des Abgießvorgangs. Der Stahlwerkskonverter 1 wird nun solange kontinuierlich oder schrittweise entsprechend dem im Automatisierungssystem hinterlegten Schema weitergekippt, bis durch das Schlackenerkennungssystem Reststahl erkannt wird oder der maximale Abgießkippwinkel (vgl. Fig. 4, Kippwinkel - 150°) erreicht wird. Nach Erreichen des maximalen Kippwinkels oder bei Reststahlerkennung wird der Stahlwerkskonverter wieder automatisch aufgerichtet.

## Patentansprüche

1. Verfahren zum Abgießen von Schlacken- und/oder Stahlschmelze (9, 6), aus einem Stahlwerkskonverter (1) in eine Pfanne (7) oder einen Schlackenkübel (10), umfassend die Kombination folgender Merkmale:
- automatisiert mit Hilfe einer Computersteuerung durchgeführtes Feststellen der Kippposition des Stahlwerkskonverters (1), in der die abzugießende Schlackenund/oder Stahlschmelze (6, 9) aus dem Stahlwerkskonverter(1) in Form eines Gießstrahls (18) austritt,
- automatisiert mit Hilfe einer Computersteuerung durchgeführtes Ermitteln der Lage des sich aus der festgestellten Kippposition des Stahlwerkskonverters (1) ergebenden Gießstrahls (18),
und entsprechend eines
anlagenspezifisch angepassten, in einem Automatisierungssystem fix hinterlegten Zusammenhanges
zwischen Kippwinkel des Stahlwerkskonverters (1) und Lage eines die Pfanne (7) tragenden Pfannenwagens (5),
beziehungsweise zwischen Kippwinkel des Stahlwerkskonverters (1) und Lage eines den Schlackenkübel(10) tragenden Schlackenwagens (8),
beziehungsweise zwischen Kippwinkel des Stahlwerkskonverters (1) und Lage des Gießstrahles (18)
- automatisiert mit Hilfe einer Computersteuerung durchgeführtes Inpositionbringen der Pfanne (7) oder des Schlackenkübels (10) zum Aufnehmen des aus dem Stahlwerkskonverter (1) entsprechend der festgestellten Kippposition sich ergebenden Gießstrahls (18) und nach Beginn des Abgießens
- automatisiert mit Hilfe einer Computersteuerung durchgeführtes Nachführen der Pfanne (7) oder des Schlackenkübels (10) entsprechend dem sich in Abhängigkeit des sich mit fortschreitendem Abgießen ändernden Kippwinkels des Stahlwerkskonverters (1) ändernden Gießstrahl (18).

2. Verfahren nach Anspruch 1, **dadurch gekennzeichnet, dass** vor dem Feststellen der Kippposition die Höhe des Badspiegels (16) im Stahlwerkskonverter (1) festgestellt wird durch eine Schmelzenbadspiegel-Messeinrichtung (11).

3. Verfahren nach Anspruch 1 oder 2, **dadurch gekennzeichnet, dass** vor dem Feststellen der Kippposition die Höhe des Badspiegels (16) im Stahlwerkskonverter (1) festgestellt wird durch Errechnen aufgrund des Innenvolumens des Stahlwerkskonverters (1) und des Gewichts der Schlacken- und/oder Stahlschmelze (6, 9).

4. Verfahren nach Anspruch 3, **dadurch gekennzeichnet, dass** vor dem Füllen des Stahlwerkskonverters (1) das Innenvolumen des Stahlwerkskonverters (1) mittels eines Laserscanners vermessen wird.

5. Verfahren nach Anspruch 2, **dadurch gekennzeichnet, dass** das Messen des Badspiegels (16) im Stahlwerkskonverter (1) mittels einer Schmelzenbadspiegel-Messeinrichtung (11) erfolgt, und zwar durch Messen des Winkels (14) zwischen einem Messstrahl (15) und dem Badspiegel (16) und der Entfernung des Badspiegels (16) von der Messeinrichtung (11).

6. Verfahren nach einem der Ansprüche 1 bis 5, **dadurch gekennzeichnet, dass** zum Abgießen von Stahlschmelze (6) aus einem Stahlwerkskonverter (1) der Badspiegel (16) der Schlackenschmelze (9) eruiert wird, wobei die Kippposition des Stahlwerkskonverters (1) zum Abgießen der Stahlschmelze (6) unter Berücksichtigung des Badspiegels der Schlackenschmelze (9) derart bestimmt wird, dass der Badspiegel (16) der Schlackenschmelze (9) für die Kippposition des Stahlwerkskonverters (1) beim Abstich der Stahlschmelze (6) sich in einem Sicherheitsabstand vom Konvertermund (13) des Stahlwerkskonverters (1) befindet.

7. Verfahren nach einem der Ansprüche 1 bis 6, **dadurch gekennzeichnet, dass** der Stahlwerkskonverter (1) während des Abgießens von Schmelze (6, 9) kontinuierlich gekippt wird.

8. Verfahren nach einem der Ansprüche 1 bis 7, **dadurch gekennzeichnet, dass** der Stahlwerkskonverter (1) während des Abgießens von Schlacken- und/oder Stahlschmelze (6, 9) schrittweise gekippt wird.

9. Verfahren nach einem der Ansprüche 1 bis 8, **dadurch gekennzeichnet, dass** über eine Zugabeschurre (19) Zuschlagstoff in das Aufnahmegefäß (7, 10) eingebracht wird, wobei die Zugabeschurre (19) entsprechend dem sich in Abhängigkeit des sich mit fortschreitendem Abgießen ändernden Kippwinkels des Stahlwerkskonverters (1) ändernden Gießstrahl (18) und/oder dem nachgeführten Aufnahmegefäß (7, 10) nachgeführt wird.

10. Anlage zur Durchführung des Verfahrens nach einem der Ansprüche 1 bis 10, **gekennzeichnet durch** die Kombination folgender Merkmale:
- ein Stahlwerkskonverter (1), ausgestattet mit einer Positionsmesseinrichtung zum Messen des Kippwinkels und einer zugehörigen Steuerung zum Kippen des Stahlwerkskonverters (1),
- ein Aufnahmegefäß (7, 10) in Form einer Pfanne oder eines Schlackenkübels, fahrbar in Richtung der Kippebene des Stahlwerkskonverters (1), mit einer Positionsmesseinrichtung und einer zugehörigen Steuerung zum Verfahren der Pfanne (7) oder des Schlackenkübels (10),
- eine Messeinrichtung zur direkten oder indirekten, vorzugsweise kontinuierlichen Erfassung des Badspiegels (16) der Schlacken- und/oder Stahlschmelze (6, 9) in dem Stahlwerkskonverter (1), sowie gegebenenfalls **durch** eine
- Einrichtung zur Erkennung von Abstichende, Beginn Schlackenabstich und Reststahl.

11. Anlage nach Anspruch 10, **dadurch gekennzeichnet, dass** eine Zugabeschurre zum Zugeben eines Zuschlagstoffes in die Pfanne (7) oder den Schlackenkübel (10) vorgesehen ist, die mit einer Positionsmesseinrichtung zum Messen der Position und einer zugehörigen Steuerung zum Positionieren der Zugabeschurre (19) in Abhängigkeit der Lage des Gießstrahles (18) und/oder der Lage der Pfanne (7) oder des Schlackenkübels (10)s ausgestattet ist.

12. Anlage nach Anspruch 10 oder 11, **gekennzeichnet durch** eine Wägeeinrichtung für die Pfanne (7) oder den Schlackenkübel (10).

## Claims

1. Method for pouring off slag and/or steel melt (9, 6), from a steelworks converter (1), into a ladle (7) or a slag pot (10), comprising the combination of the following features:
- establishing the tilting position of the steelworks converter (1) in which the slag and/or steel melt (6, 9) to be poured off leaves the steelworks converter (1) in the form of a casting stream (18), carried out in an automated manner with the aid of a computer control,
- determining the position of the casting stream (18) produced by the established tilting position of the steelworks converter (1), carried out in an automated manner with the aid of a computer control,
and, in accordance with a
relationship adapted installation-specifically and stored as a fixed parameter in an automation system between the tilting angle of the steelworks converter (1) and the position of the ladle carriage (5) carrying the ladle (7),
or between the tilting angle of the steelworks converter (1) and the position of a slag carriage (8) carrying the slag pot,
or between the tilting angle of the steelworks converter (1) and the position of the casting stream (18),
- bringing the ladle (7) or the slag pot (10) into position for receiving the casting stream (18) produced by the steelworks converter (1) in accordance with the established tilting position, carried out in an automated manner with the aid of a computer control, and, after pouring off has begun,
- adjusting the ladle (7) or the slag pot (10) in accordance with the casting stream (18) as it changes in dependence on the tilting angle of the steelworks converter (1), which changes as the pouring off progresses, carried out in an automated manner with the aid of a computer control.

2. Method according to Claim 1, **characterized in that** the height of the bath level (16) in the steelworks converter (1) is established before establishing the tilting position, by a melt bath level measuring device (11).

3. Method according to Claim 1 or 2, **characterized in that** the height of the bath level (16) in the steelworks converter (1) is established before establishing the tilting position, by calculation on the basis of the internal volume of the steelworks converter (1) and the weight of the slag and/or steel melt (6, 9).

4. Method according to Claim 3, **characterized in that** the internal volume of the steelworks converter (1) is measured by means of a laser scanner before the filling of the steelworks converter (1).

5. Method according to Claim 2, **characterized in that** the measuring of the bath level (16) in the steelworks converter (1) is performed by means of a melt bath level measuring device (11), to be precise by measuring the angle (14) between a measuring beam (15) and the bath level (16) and the distance of the bath level (16) from the measuring device (11).

6. Method according to one of Claims 1 to 5, **characterized in that**, for pouring off steel melt (6) from a steelworks converter (1), the bath level (16) of the slag melt (9) is ascertained, the tilting position of the steelworks converter (1) for pouring off the steel melt (6) being determined with allowance for the bath level of the slag melt (9) in such a way that the bath level (16) of the slag melt (9) for the tilting position of the steelworks converter (1) is at a safe distance from the converter mouth (13) of the steelworks converter (1) when the steel melt (6) is tapped.

7. Method according to one of Claims 1 to 6, **characterized in that** the steelworks converter (1) is tilted continuously during the pouring off of melt (6, 9).

8. Method according to one of Claims 1 to 7, **characterized in that** the steelworks converter (1) is tilted step by step during the pouring off of slag and/or steel melt (6, 9).

9. Method according to one of Claims 1 to 8, **characterized in that** an additive is introduced into the receiving vessel (7, 10) by means of an adding chute (19), the adding chute (19) being adjusted in accordance with the casting stream (18) as it changes in dependence on the tilting angle of the steelworks converter (1), which changes as the pouring off progresses, and/or in accordance with the adjusted receiving vessel (7, 10).

10. Installation for carrying out the method according to one of Claims 1 to 9, **characterized by** the combination of the following features:
- a steelworks converter (1), equipped with a position measuring device for measuring the tilting angle and an associated control for tilting the steelworks converter (1),
- a receiving vessel (7, 10) in the form of a ladle or a slag pot, which can be made to travel in the direction of the tilting plane of the steelworks converter (1), with a position measuring device and an associated control for the travelling of the ladle (7) or of the slag pot (10),
- a measuring device for directly or indirectly, preferably continuously, recording the bath level (16) of the slag and/or steel melt (6, 9) in the steelworks converter (1), and optionally by a
- device for detecting the end of tapping, the beginning of slag tapping and residual steel.

11. Installation according to Claim 10, **characterized in that**, for the adding of an additive into the ladle (7) or the slag pot (10), an adding chute is provided, and is equipped with a position measuring device for measuring the position and an associated control for positioning the adding chute (19) in dependence on the position of the casting stream (18) and/or the position of the ladle (7) or the slag pot (10)

12. Installation according to Claim 10 or 11, **characterized by** a weighing device for the ladle (7) or the slag pot (10).

## Revendications

1. Procédé de coulée d'un bain de scories et/ou d'acier en fusion (9, 6) d'un convertisseur d'aciérie (1) dans une poche (7) ou une cuve à scories (10), comprenant la combinaison des caractéristiques suivantes:
- détection, effectuée automatiquement à l'aide d'une commande par ordinateur, de la position d'inclinaison du convertisseur d'aciérie (1), dans laquelle le bain de scories et/ou d'acier en fusion à couler (6, 9) sort du convertisseur d'aciérie (1) sous la forme d'un jet de coulée (18),
- détermination, effectuée automatiquement à l'aide d'une commande par ordinateur, de la position du jet de coulée (18) résultant de la position inclinée du convertisseur d'aciérie (1),
et, selon une relation adaptée de manière spécifique à l'installation et mémorisée de façon fixe dans un système d'automatisation, entre l'angle d'inclinaison du convertisseur d'aciérie (1) et la position d'un chariot porte-poche (5) portant la poche (7), ou entre l'angle d'inclinaison du convertisseur d'aciérie (1) et la position d'un chariot à scories (8) portant la cuve à scories (10), ou entre l'angle d'inclinaison du convertisseur d'aciérie (1) et la position du jet de coulée (18),
- mise en place, effectuée automatiquement à l'aide d'une commande par ordinateur, de la poche (7) ou de la cuve à scories (10) destinée à recevoir le jet de coulée (18) sortant du convertisseur d'aciérie (1) selon la position d'inclinaison détectée et après le début de la coulée
- guidage, effectué automatiquement à l'aide d'une commande par ordinateur, de la poche (7) ou de la cuve à scories (10) selon le jet de coulée (18) qui se modifie en fonction de l'angle d'inclinaison du convertisseur d'aciérie (1) pendant le déroulement de la coulée.

2. Procédé selon la revendication 1, **caractérisé en ce que** l'on détecte, avant la détection de la position d'inclinaison, la hauteur du niveau du bain (16) dans le convertisseur d'aciérie (1), au moyen d'un dispositif de mesure du niveau du bain en fusion (11).

3. Procédé selon la revendication 1 ou 2, **caractérisé en ce que** l'on détecte, avant la détection de la position d'inclinaison, la hauteur du niveau du bain (16) dans le convertisseur d'aciérie (1) par le calcul basé sur le volume intérieur du convertisseur d'aciérie (1) et le poids du bain de scories et d'acier en fusion (6, 9).

4. Procédé selon la revendication 3, **caractérisé en ce que** l'on mesure le volume intérieur du convertisseur d'aciérie (1) au moyen d'un scanner à laser avant le remplissage du convertisseur d'aciérie (1).

5. Procédé selon la revendication 2, **caractérisé en ce que** l'on effectue la mesure du niveau du bain (16) dans le convertisseur d'aciérie (1) au moyen d'un dispositif de mesure du niveau du bain en fusion (11), notamment par la mesure de l'angle (14) entre un rayon de mesure (15) et le niveau du bain (16) et la distance entre le niveau du bain (16) et le dispositif de mesure (11).

6. Procédé selon l'une quelconque des revendications 1 à 5, **caractérisé en ce que**, pour la coulée du bain d'acier en fusion (6) hors d'un convertisseur d'aciérie (1), le niveau du bain (16) est débarrassé du bain de scories en fusion (9), dans lequel on détermine la position d'inclinaison du convertisseur d'aciérie (1) pour la coulée du bain d'acier en fusion (6) en tenant compte du niveau du bain de scories en fusion (9), de telle manière que le niveau du bain (16) du bain de scories en fusion (9) pour la position d'inclinaison du convertisseur d'aciérie (1), se trouve à une distance de sécurité du bec de convertisseur (13) du convertisseur d'aciérie (1) lors de la coulée du bain d'acier en fusion (6).

7. Procédé selon l'une quelconque des revendications 1 à 6, **caractérisé en ce que** l'on incline le convertisseur d'aciérie (1) en continu pendant la coulée du bain en fusion (6, 9).

8. Procédé selon l'une quelconque des revendications 1 à 7, **caractérisé en ce que** l'on incline le convertisseur d'aciérie (1) pas à pas pendant la coulée du bain en fusion (6, 9).

9. Procédé selon l'une quelconque des revendications 1 à 8, **caractérisé en ce que** l'on ajoute des substances d'addition dans le récipient de réception (7, 10) par l'intermédiaire d'une goulotte d'addition (19), dans lequel on guide la goulotte d'addition (19) selon le jet de coulée changeant (18) et/ou le récipient de réception guidé (7, 10) en fonction de l'angle d'inclinaison du convertisseur d'aciérie (1) qui varie pendant le déroulement de la coulée.

10. Installation pour la mise en oeuvre du procédé selon l'une quelconque des revendications 1 à 9, **caractérisée par** la combinaison des caractéristiques suivantes:
- un convertisseur d'aciérie (1), équipé d'un dispositif de positionnement pour mesurer l'angle d'inclinaison et d'une commande correspondante pour incliner le convertisseur d'aciérie (1),
- un récipient de réception (7, 10) sous la forme d'une poche ou d'une cuve à scories, déplaçable en direction du plan d'inclinaison du convertisseur d'aciérie (1), avec un dispositif de positionnement et une commande correspondante pour déplacer la poche (7) ou la cuve à scories (10),
- un dispositif de mesure pour détecter directement ou indirectement, de préférence en continu, le niveau du bain (16) du bain de scories et/ou d'acier en fusion (6, 9) dans le convertisseur d'aciérie (1), et éventuellement par
- un dispositif pour identifier la fin de la coulée, le début de la coulée des scories et le talon d'acier résiduel.

11. Installation selon la revendication 10, **caractérisée en ce qu'**il est prévu une goulotte d'addition pour l'addition d'une substance d'addition dans la poche (7) ou dans la cuve à scories (10), qui est équipée d'un dispositif de positionnement pour mesurer la position et d'une commande correspondante pour le positionnement de la goulotte d'addition (19) en fonction de la position du jet de coulée (18) et/ou de la position de la poche (7) ou de la cuve à scories (10).

12. Installation selon la revendication 10 ou 11, **caractérisée par** un dispositif de pesage pour la poche (7) ou la cuve à scories (10).
